# EUROPÄISCHE PATENTSCHRIFT

(11) **EP 1 252 428 B1**
(45) Veröffentlichungstag und Bekanntmachung des Hinweises auf die Patenterteilung: **10.01.2007**
(21) Anmeldenummer: 01907340.2
(22) Anmeldetag: 10.01.2001
(51) Int. Cl.: F02D 41/34, F02D 17/00

(54) **VERFAHREN ZUR ZYLINDERABSCHALTUNG AN EINEM VERBRENNUNGSMOTOR, INSBESONDERE EINES FAHRZEUGS, UND ENTSPRECHENDE VORRICHTUNG**
METHOD FOR SHUTTING OFF THE CYLINDERS ON AN INTERNAL COMBUSTION ENGINE, ESPECIALLY OF A VEHICLE, AND CORRESPONDING DEVICE
PROCEDE D'ARRET DES CYLINDRES SUR UN MOTEUR A COMBUSTION INTERNE, PRINCIPALEMENT D'UN VEHICULE, ET DISPOSITIF CORRESPONDANT

(30) Priorität: 20.01.2000 DE 10002268
(43) Veröffentlichungstag der Anmeldung: 30.10.2002
(73) Patentinhaber: ROBERT BOSCH GMBH, 70442 Stuttgart (DE)
(72) Erfinder: FRANKE, Steffen, Brentwood, Essex CM14 5BT (GB); HEINSTEIN, Axel, 71229 Wimsheim (DE)
(86) Internationale Anmeldenummer: PCT/DE2001/000060
(87) Internationale Veröffentlichungsnummer: WO 2001/053680

(56) Entgegenhaltungen:
- DE-A- 3 108 374
- DE-A- 19 719 631
- DE-A- 19 828 710

## Beschreibung

Die Erfindung betrifft ein Verfahren zur Zylinder-abschaltung an einem Verbrennungsmotor, insbesondere eines Fahrzeugs, entsprechend einem Abschaltprogramm, gemäß dem einleitenden Teil des Anspruchs 1 (siehe DE-A-3108374).

Ferner bezieht sich die Erfindung auf eine Vorrichtung zur Zylinderabschaltung an einem Verbrennungsmotor, insbesondere eines Fahrzeugs, mit einer mit den Zylindern des Verbrennungsmotors in operativem Wirkkontakt stehenden Steuereinheit, die eine Kontrolleinheit, eine Klopfregelungseinheit und eine Einspritzventil-Abschalteinheit aufweist, gemäß dem Oberbegriff des Anspruchs 8.

Eine Zylinderabschaltung im Falle einer durch einen Klopfsensor festgestellten fehlerhaften Verbrennung ist aus dem Dokument DE-A-19719631 bekannt.

### Stand der Technik

Eine Zylinderabschaltung an einem Verbrennungsmotor, insbesondere eines Fahrzeugs, entsprechend einem vorgegebenen Abschaltprogramm ist bekannt. Hierbei erfolgt eine zylinderselektive Abschaltung der entsprechenden Einspritzventile, so dass in den jeweils zugehörigen Zylinder beziehungsweise Brennraum kein Kraftstoff mehr zugeführt wird. In den in dieser Weise abgeschalteten Zylindern findet somit keine Verbrennung statt. Dabei kann eine Einspritzventilabschaltung beziehungsweise eine Zylinderabschaltung aus folgenden Motiven vorgesehen werden:
- zur Umsetzung einer Momentenreduktion, welche bei Eingriffen einer Anti-Schlupf-Regelung (ASR) beziehungsweise eines Anti-Blockier-Systems (ABS) erforderlich ist, oder zur Schaffung einer verbrauchsoptimalen Momentenreserve für einen schnellen Momentenaufbau;
- zur momentenneutralen Verminderung von Drosselverlusten im Teillastbereich, um einen höheren Gesamtwirkungsgrad zu erzielen;
- zum Schutz des Katalysators bei einer aussetzenden Verbrennung.

In allen oben genannten Fällen erfolgt die Zylinderabschaltung mittels eines Ausblendmusters, das in den ersten beiden Fällen fest vorgegeben ist und eine freie Abschaltung eines oder mehrerer Zylinder erlaubt, während im dritten Fall das Ausblendmuster durch eine Aussetzererkennung vorgegeben ist. Nachteilhafterweise ergeben sich bei einer Zylinderabschaltung mittels eines Ausblendmusters in einem oder mehreren der oben genannten Fälle Verschlechterungen des Motorwirkungsgrades.

### Vorteile der Erfindung

Das erfindungsgemäße Verfahren zur Zylinderabschaltung an einem Verbrennungsmotor, insbesondere eines Fahrzeugs, entsprechend einem Abschaltprogramm ist dadurch gekennzeichnet, dass die Zylinderabschaltung mittels Koordinierung des Abschaltprogramms mit einer zylinderindividuellen Klopfregelung des Verbrennungsmotors erfolgt. Mittels einer an sich bekannten, zylinderindividuellen Klopfregelung wird jeder Zylinder des Verbrennungsmotors unter Berücksichtigung verschiedener Betriebsbedingungen am Wirkungsgradoptimum beziehungsweise an der Klopfgrenze betrieben. Aufgrund einer sich zylinderindividuell einstellenden Streuung hinsichtlich der Verdichtung, der Füllung, der thermischen Belastung, des Luftzahl-Werts (Lambda) und anderen Betriebsparametern ist der Abstand der realen Klopfgrenze vom theoretischen Wirkungsgradoptimum und somit auch der Zündwinkel-Wirkungsgrad zylinderindividuell unterschiedlich groß. Ferner erlaubt die zylinderindividuelle Klopfregelung die Aktivierung einer auch an sich bekannten Klopfregel-Leitzylinderfunktion, mittels welcher Zylinder mit schlechter beziehungsweise keiner Klopferkennung durch die anderen Zylinder des Verbrennungsmotors mit guter Klopferkennung geführt werden. Die führenden Zylinder werden auch als Leitzylinder bezeichnet. Somit liefert die zylinderindividuelle Klopfregelung Daten beziehungsweise Informationen, welche zur Erzielung einer wirkungsgradoptimierten Zylinderabschaltung von Bedeutung sind. Mittels einer Koordination der Zylinderabschaltung und der zylinderindividuellen Klopfregelung ist es möglich, in zuverlässiger Weise zu gewährleisten, dass im Bedarfsfall vorzugsweise solche Zylinder abgeschaltet werden, welche mit einem verhältnismäßig niedrigem Wirkungsgrad arbeiten und/oder als geführte Zylinder betrieben werden. Eine den Motorwirkungsgrad erheblich vermindernde Zylinderabschaltung in Form einer Abschaltung der mit hohem Wirkungsgrad arbeitenden Zylinder und/oder der Leitzylinder wird somit unter Berücksichtigung von abschaltungsrelevanten Daten der zylinderindividuellen Klopfregelung wenn möglich vorteilhafterweise vermieden.

Gemäß einer ersten Ausführungsvariante wird als Zylinderabschaltkriterium ein zylinderindividueller Zündwinkel-Spätverstellungswert herangezogen. Mittels des zylinderindividuellen Zündwinkel-Spätverstellungswerts ist es möglich, den Zündwinkel-Wirkungsgrad des jeweiligen Zylinders zu bestimmen und somit durch entsprechende Wahl des abzuschaltenden Zylinders, das heißt des Zylinders mit der jeweils größten Zündwinkel-Spätverstellung und somit mit dem relativ kleinsten Zündwinkel-Wirkungsgrad, eine wirkungsgradoptimierte Zylinder-abschaltung zu erzielen.

Gemäß einer zweiten, alternativen Ausführungsvariante wird als Zylinderabschaltkriterium eine Klassifikation der Zylinder hinsichtlich einer Klopfregel-Leitzylinderfunktion herangezogen. Da bei einer aktivierten Klopfregel-Leitzylinderfunktion die geführten Zylinder stets betragsmäßig größere oder gleiche Zündwinkel-Spätverstellungen als die Leitzylinder aufweisen, ist es möglich, durch eine Klassifikation in zuverlässiger Weise das Abschalten eines Leitzylinders vor einem noch nicht abgeschalteten geführten Zylinder zu verhindern.

Vorzugsweise erfolgt gemäß der Klassifikation der Zylinder die Zylinderabschaltung entsprechend einer Rangordnung. Durch Erstellen einer Rangordnung entsprechend vorher festgelegten Ordnungskriterien ist es in besonders effektiver Weise möglich, eine automatische, vorzugsweise mittels einer Steuereinheit einleitbare, wirkungsgradoptimierte Zylinder-abschaltung zu gewährleisten. Dabei kann die Rangordnung beispielsweise als Bit-Matrix aufgebaut sein, welche vorteilhafterweise einen schnellen Zugriff auf in ihr gespeicherte Daten erlaubt und somit eine besonders effektive, automatische Zylinderabschaltung ermöglicht.

Vorteilhafterweise werden die Zylinder gemäß der Rangordnung mit abnehmender Zylinderabschaltungspriorität den Ordnungsgruppen geführte Zylinder, neutrale Zylinder und Leitzylinder zugeordnet. Dies ermöglicht eine wirkungsgradoptimierte Zylinderabschaltung, mittels welcher bei Bedarf zunächst die durch die Klopfregelung als geführt definierten Zylinder abgeschaltet werden, und erst nach Abschaltung aller geführten Zylinder die neutralen Zylinder (weder geführte noch führende Zylinder) zur Abschaltung freigegeben werden. Erst unter der Voraussetzung, dass bereits alle geführten und neutralen Zylinder abgeschaltet worden sind, wird im Bedarfsfall die Abschaltung eines Leitzylinders erlaubt. In dieser Weise werden vermeidbare Verschlechterungen des Motorwirkungsgrades aufgrund einer ungünstigen Zylinderabschaltung verhindert, so dass der Verbrennungsmotor mit dem unter den gegebenen Bedingungen besten Zündwinkel-Wirkungsgrad betrieben wird. Dies führt zu einem entsprechend reduziertem Kraftstoffverbrauch und zu einer Herabsetzung der Abgasemissionen während des Betriebs des Verbrennungsmotors.

Gemäß einer dritten, alternativen Ausführungsvariante wird als Zylinderabschaltkriterium der spezifische Kraftstoffverbrauch des jeweiligen Zylinders herangezogen. Der spezifische Kraftstoffverbrauch eines Zylinders kann aus der jeweiligen Einspritzzeit und dem jeweiligen Zylindermoment, welches wiederum aus der gemessenen Segmentzeit ermittelbar ist, in präziser Weise berechnet werden. Somit ist auch der spezifische Kraftstoffverbrauch als Alternative zum Zündwinkel als Zylinderabschaltkriterium geeignet.

Mit Vorteil erfolgt die Zylinderabschaltung in Form einer Abschaltung von zugehörigen Einspritzventilen eines abzuschaltenden Zylinders. Hierdurch wird eine besonders schnelle, zuverlässige und in präziser Weise steuerbare Zylinderabschaltung ermöglicht.

Die erfindungsgemäße Vorrichtung ist dadurch gekennzeichnet, dass die Einspritzventil-Abschalteinheit mit der Klopfregelungseinheit zur Erzielung einer koordinierten Zylinderabschaltung operativ verbunden ist. Mittels einer derart ausgebildeten Vorrichtung ist es möglich, ein Verfahren zur Zylinderabschaltung an einem Verbrennungsmotor unter Erzielung der oben genannten Vorteile durchzuführen.

Gemäß einer bevorzugten Ausführungsform ist die Einspritzventil-Abschalteinheit mit einem Speichermittel zur Speicherung eines Zylinderabschaltprogramms versehen. Dies ermöglicht eine zentrale Abspeicherung eines nach einem oder eventuell mehreren Zylinderabschaltkriterien erstellten Steuerungsprogramms zur wirkungsgradoptimierten Zylinderabschaltung.

Weitere vorteilhafte Ausgestaltungen der Erfindung ergeben sich aus der Beschreibung.

### Zeichnungen

Die Erfindung wird nachfolgend in einer Ausführungsvariante anhand einer zugehörigen Zeichnung näher erläutert. Es zeigt:
- Figur 1: eine schematische Darstellung eines mit einer Steuereinheit operativ verbundenen Verbrennungsmotors.

### Beschreibung der Erfindung

Figur 1 zeigt in schematischer Darstellung einen Verbrennungsmotor 10, der in diesem Fall vier Zylinder 11, 12, 13, 14 aufweist. Eine allgemein mit 15 bezeichnete Steuereinheit ist jeweils mit den Zylindern 11, 12, 13, 14 mittels Steuerleitungen, welche schematisch als Doppelpfeil 16, 17, 18, 19 dargestellt sind, operativ verbunden. Die Steuereinheit 15 weist eine Klopfregelungseinheit 20, eine Kontrolleinheit 21 und eine Einspritzventil-Abschalteinheit 22 auf, welche untereinander mittels Datenübertragungsleitungen, die schematisch als Doppelpfeile 24, 25, 26 dargestellt sind, operativ verbunden sind. Die Einspritzventil-Abschalteinheit 22 ist mit einem Speichermittel 23 versehen.

Die Steuereinheit 15 ist geeignet, eine Zylinderabschaltung in Koordination mit einer zylinderindividuellen Klopfregelung des Verbrennungsmotors 10 einzuleiten. Hierzu werden zylinderindividuell betriebsspezifische Parameterwerte insbesondere des Verbrennungsmotors 10 mittels der Kontrolleinheit 21 ermittelt, welche an die Klopfregelungseinheit 20 und/oder an die Einspritzventil-Abschalteinheit 22 mittels der zugehörigen Datenübertragungsleitungen (Doppelpfeile 24, 26) übertragen werden. Ferner übermittelt die Klopfregelungseinheit 20 mittels der als Doppelpfeil 25 dargestellten Datenübertragungsleitung Betriebsdaten, welche für die Zylinderabschaltung relevant sind. Die von der Klopfregelungseinheit 20 und der Kontrolleinheit 21 an die Einspritzventil-Abschalteinheit 22 übertragenen, zylinderabschaltrelevanten Daten werden von letzterer derart weiterverarbeitet, dass eine zylinderspezifische Abschaltordnung erstellt werden kann, welche im Speichermittel 23 gespeichert wird und gemäß welcher das Abschaltprogramm eine Zylinderabschaltung in Koordination mit der zylinderindividuellen Klopfregelung des Verbrennungsmotors 10 in einem Bedarfsfall einleitet. Die zylinderspezifische Abschaltordnung ist somit Teil des Abschaltprogramms. Als Zylinderabschaltkriterium zur Erstellung der zylinderspezifischen Abschaltordnung können ein zylinderindividueller Zündwinkelspätverstellungswert der Klopfregelung, eine Klopfregel-Leitzylinderfunktion und/oder der zylinderindividuelle, spezifische Kraftstoffverbrauch herangezogen werden.

Die Zylinderabschaltordnung kann beispielsweise in Form einer Bit-Matrix mit folgendem Aufbau realisiert werden:

| | |
|---|---|
| Zylinder-Nr.: | 4321 |
| [Zylinder-Abschaltung] | |
| | |
| Zylinder-Abschaltung [1] | 0010 |
| = Zylinder 2 wird gegegebenfalls als | |
| erster Zylinder abgeschaltet; | |
| | |
| Zylinder-Abschaltung [2] | 0110 |
| = Zylinder 2 und 3 werden gegebenenfalls | |
| abgeschaltet; | |
| | |
| Zylinder-Abschaltung [3] | 0111 |
| = Zylinder 1, 2 und 3 werden gegebenenfalls | |
| abgeschaltet; | |
| | |
| Zylinder-Abschaltung [4] | 1111 |
| = Zylinder 1, 2, 3 und 4 werden gegebenenfalls | |
| abgeschaltet. | |

Gemäß dieser beispielhaften Abschaltordnung erfolgt eine gegebenenfalls notwendige Zylinderabschaltung in der Reihenfolge Zylinder 2, Zylinder 3, Zylinder 1 und schließlich Zylinder 4. Dabei weist gemäß dieser Abschaltordnung der Zylinder 2 den schlechtesten Wirkungsgrad (großer Zündwinkelspätverstellungswert, hoher spezifischer Kraftstoffverbrauch, geführter Zylinder) und Zylinder 4 den besten Wirkungsgrad (kleiner Zündwinkelspätverstellungswert, geringer spezifischer Kraftstoffverbrauch, Leitzylinder) auf. Die Zylinderabschaltung erfolgt in Form einer Abschaltung von zugehörigen Einspritzventilen (nicht dargestellt) des jeweils abzuschaltenden Zylinders des Verbrennungsmotors 10.

Da die im Speichermittel 23 gespeicherte Zylinderabschaltordnung in Abhängigkeit der jeweils vorliegenden Betriebsparameterwerte kontinuierlich angepasst wird, ist es möglich, aufgrund der Koordination mit der zylinderindividuellen Klopfregelung des Verbrennungsmotors 10 eine wirkungsgradoptimierte Zylinderabschaltung zu erhalten.

## Patentansprüche

1. Verfahren zur Zylinderabschaltung an einem Verbrennungsmotor mit mehreren Zylindern, entsprechend einem Abschaltprogramm, **dadurch gekennzeichnet, dass** die Zylinderabschaltung mittels Koordination des Abschaltprogramms mit einer zylinderindividuellen Klopfregelung des Verbrennungsmotors (10) erfolgt, so dass Zylinder mit einem niedrigen Wirkungsgrad vorzugsweise abgeschaltet werden.

2. Verfahren nach Anspruch 1, **dadurch gekennzeichnet, dass** als Zylinderabschaltkriterium ein zylinderindividueller Zündwinkel-Spätverstellungswert herangezogen wird.

3. Verfahren nach einem der vorhergehenden Ansprüche, **dadurch gekennzeichnet, dass** als Zylinderabschaltkriterium eine Klassifikation der Zylinder (11,12,13,14) hinsichtlich einer Klopfregel-Leitzylinderfunktion herangezogen wird.

4. Verfahren nach einem der vorhergehenden Ansprüche, **dadurch gekennzeichnet, dass** gemäß der Klassifikation der Zylinder (11,12,13,14) die Zylinderabschaltung entsprechend einer Rangordnung erfolgt.

5. Verfahren nach einem der vorhergehenden Ansprüche, **dadurch gekennzeichnet, dass** die Zylinder (11,12,13,14) gemäss der Rangordnung mit abnehmender Zylinderabschaltungspriorität den Ordnungsgruppen geführte Zylinder, neutrale Zylinder und Leitzylinder zugeordnet werden.

6. Verfahren nach einem der vorhergehenden Ansprüche, **dadurch gekennzeichnet, dass** als Zylinderabschaltkriterium der spezifische Kraftstoffverbrauch des jeweiligen Zylinders (11,12,13,14) herangezogen wird.

7. Verfahren nach einem der vorhergehenden Ansprüche, **dadurch gekennzeichnet, dass** die Zylinderabschaltung in Form einer Abschaltung von zugehörigen Einspritzventilen eines abzuschaltenden Zylinders erfolgt.

8. Vorrichtung zur Zylinderabschaltung an einem Verbrennungsmotor mit mehreren Zylindern, mit einer mit den Zylindern des Verbrennungsmotors in operativem Wirkkontakt stehenden Steuereinheit, die eine Kontrolleinheit, eine Klopfregelungseinheit und eine Einspritzventil-Abschalteinheit aufweist, **dadurch gekennzeichnet, dass** die Einspritzventil-Abschalteinheit (22) mit der Klopfregelungseinheit (20) zur Erzielung einer koordinierten Zylinderabschaltung operativ verbunden ist, so dass die Einspritzventil-Abschalteinheit (22) Zylinder mit einem niedrigen Wirkungsgrad vorzugsweise abschaltet.

9. Vorrichtung nach Anspruch 8, **dadurch gekennzeichnet, dass** die Einspritzventil-Abschalteinheit (22) mit einem Speichermittel (23) zur Speicherung eines Zylinderabschaltprogramms versehen ist.

## Claims

1. Method for shutting off cylinders in an internal combustion engine having a plurality of cylinders, in accordance with a shut-off programme, **characterized in that** the shutting-off of cylinders is carried out by co-ordinating the shut-off programme with a cylinder-specific knock control system of the internal combustion engine (10) so that cylinders with a low level of efficiency are preferably shut-off.

2. Method according to Claim 1, **characterized in that** a cylinder-specific ignition-angle late adjustment value is used as the cylinder shut-off criterion.

3. Method according to one of the preceding claims, **characterized in that** a classification of the cylinders (11, 12, 13, 14) with respect to a knock-controlled lead cylinder function is used as the cylinder shut-off criterion.

4. Method according to one of the preceding claims, **characterized in that** according to the classification of the cylinders (11, 12, 13, 14) the shutting-off of cylinders is carried out in accordance with a rank ordering system.

5. Method according to one of the preceding claims, **characterized in that** according to the rank ordering system the cylinders (11, 12, 13, 14) are assigned with decreasing cylinder shut-off priority to the ordering groups comprising continuously adjusted cylinders, neutral cylinders and lead cylinders.

6. Method according to one of the preceding claims, **characterized in that** the specific fuel consumption of the respective cylinder (11, 12, 13, 14) is used as a cylinder shut-off criterion.

7. Method according to one of the preceding claims, **characterized in that** the shutting-off of cylinders is carried out in the form of a shutting-off of associated injection valves of a cylinder which is to be shut-off.

8. Device for shutting off cylinders in an internal combustion engine having a plurality of cylinders, having a control unit which is operatively connected to the cylinders of the internal combustion engine and has a monitoring unit, a knock control unit and an injection-valve shut-off unit, **characterized in that** the injection-valve shut-off unit (22) is operatively connected to the knock control unit (20) in order to bring about co-ordinated shutting-off of cylinders so that cylinders with a low level of efficiency are preferably shut-off by the injection-valve shut-off unit (22).

9. Device according to Claim 8, **characterized in that** the injection-valve shut-off unit (22) is provided with a storage means (23) for storing a cylinder shut-off programme.

## Revendications

1. Procédé d'arrêt de cylindre d'un moteur à combustion à plusieurs cylindres, selon un programme d'arrêt,
**caractérisé en ce que**
l'arrêt de cylindre se fait en coordination par le programme d'arrêt avec une régulation de cliquetis individuelle par cylindre, du moteur à combustion (10) pour arrêter de préférence des cylindres à rendement faible.

2. Procédé selon la revendication 1,
**caractérisé en ce que**
le critère d'arrêt de cylindre est une valeur de réglage de retard de l'angle d'allumage individuel par cylindre.

3. Procédé selon l'une quelconque des revendications précédentes,
**caractérisé en ce que**
le critère d'arrêt de cylindre correspond à une classification des cylindres (11, 12, 13, 14) tenant compte de la fonction de cylindre pilote pour la régulation de cliquetis.

4. Procédé selon l'une quelconque des revendications précédentes,
**caractérisé en ce que**
selon la classification des cylindres (11, 12, 13, 14), l'arrêt des cylindres se fait selon un ordre.

5. Procédé selon l'une quelconque des revendications précédentes,
**caractérisé en ce que**
suivant par ordre de priorité décroissante d'arrêt de cylindre, les cylindres (11, 12, 13, 14) sont associés aux cylindres pilotant les groupes d'ordre, aux cylindres neutres et aux cylindres pilotes.

6. Procédé selon l'une quelconque des revendications précédentes,
**caractérisé en ce que**
comme critère d'arrêt de cylindre, on utilise la consommation spécifique en carburant du cylindre respectif (11, 12, 13, 14).

7. Procédé selon l'une quelconque des revendications précédentes,
**caractérisé en ce que**
l'arrêt des cylindres se fait sous la forme de l'arrêt des injecteurs associés à un cylindre à arrêter.

8. Dispositif d'arrêt de cylindres d'un moteur à combustion à plusieurs cylindres, ayant une unité de commande coopérant avec les cylindres du moteur, cette unité de commande ayant une unité de contrôle, une unité de régulation de cliquetis et une unité d'arrêt d'injecteur,
**caractérisé en ce que**
l'unité d'arrêt d'injecteur (22) coopère avec l'unité de régulation de cliquetis (20) pour réaliser un arrêt coordonné des cylindres de façon que l'unité d'arrêt d'injecteur (22) arrête de préférence les cylindres à rendement faible.

9. Dispositif selon la revendication 8,
**caractérisé en ce que**
l'unité d'arrêt d'injecteur (22) est munie d'une mémoire (23) pour enregistrer un programme d'arrêt de cylindre.
